# EUROPÄISCHE PATENTSCHRIFT

(11) **EP 3 873 821 B1**
(45) Veröffentlichungstag und Bekanntmachung des Hinweises auf die Patenterteilung: **02.10.2024**
(21) Anmeldenummer: 19795188.2
(22) Anmeldetag: 28.10.2019
(51) Int. Cl.: B65D 41/34, B65D 55/16

(54) **VERSCHLUSSKAPPE ZUM VERSCHLIESSEN EINES BEHÄLTERS**
CLOSING CAP FOR CLOSING A CONTAINER
BOUCHON DE FERMETURE POUR LA FERMETURE D'UN CONTENANT

(30) Priorität: 29.10.2018 CH 13152018; 12.04.2019 CH 4982019
(43) Veröffentlichungstag der Anmeldung: 08.09.2021
(73) Patentinhaber: Alpla Werke Alwin Lehner GmbH & Co. KG, 6971 Hard (AT)
(72) Erfinder: BENJAMIN, Haas, 6923 Lauterach (AT); BICKEL, Jürgen, 6850 Dornbirn (AT); PLÖCHL, Florian Dario, 6971 Hard (AT); GAUTHEY, Michel, 21000 Dijon (FR); KROON, Steffen, 26655 Westerstede (DE); ZMÖLNIG, Christian, 6858 Schwarzach (AT)
(74) Vertreter: Swisspat Riederer Hasler Patentanwälte AG
(86) Internationale Anmeldenummer: PCT/EP2019/079353
(87) Internationale Veröffentlichungsnummer: WO 2020/089148

(56) Entgegenhaltungen:
- EP-A2- 1 961 669
- DE-A1- 2 430 775
- DE-U1- 9 318 243
- US-A- 6 131 755
- US-A1- 2008 035 602
- US-A1- 2015 368 013
- US-B1- 8 443 993

## Beschreibung

### Gebiet der Erfindung

Die Erfindung betrifft eine Verschlusskappe zum Verschliessen eines Behälters gemäss Oberbegriff des Anspruchs 1 sowie einen Behälter mit einer solchen Verschlusskappe gemäss dem Oberbegriff des Anspruchs 16.

### Stand der Technik

Aus dem Stand der Technik auf dem Gebiet von Kunststoff-Verschlusskappen mit einem Garantieband sind Verschlusskappen bekannt, welche unverlierbar an dem Behälter gehalten sind und dessen Ausgiessöffnung verschliessen. Die Haltefunktion ist auch insofern von Bedeutung, da gesetzliche Bestimmungen zu erwarten sind, welche dazu verpflichten, dass Verschlüsse von Getränkeflaschen auch im geöffneten Zustand unverlierbar mit der Getränkeflasche verbunden sind.

In der EP 1 961 669 A2 ist eine solche unverlierbare Schraubkappe mit einem Garantieband beschrieben, welche von einem zylindrischen Ausgiesser abschraubbar ist. Das Garantieband ist mit einem ersten Ende am offenen Ende der Schraubkappe gehalten und mit seinem zweiten Ende an einem Haltering gehalten. Das Garantieband besitzt eine Länge, welche ein Mehrfaches des Umfangs des Ausgiessers beträgt und ist dementsprechend mehrfach um den Ausgiesser gewickelt. Der untere Rand des Garantiebandes ist daher teilweise dem Haltering und teilweise dem oberen Rand des Garantiebandes zugewandt. Der obere Rand ist teilweise dem unteren Rand und teilweise dem offenen Ende der Schraubkappe zugewandt. Zwischen dem unteren Rand und dem Haltering sind erste Sollbruchstege vorgesehen. Zwischen dem unteren Rand und dem oberen Rand sind zweite Sollbruchstege vorgesehen. Zwischen dem oberen Rand und dem offenen Ende der Schraubkappe sind dritte Sollbruchstege vorgesehen. Die ersten Sollbruchstege haben die geringste Reissfestigkeit, die zweiten Sollbruchstege haben eine geringfügig höhere Reissfestigkeit und die dritten Sollbruchstege haben die höchste Reissfestigkeit. Dadurch brechen die Sollbruchstege beim Abschrauben der Schraubkappe nacheinander von unten nach oben aufsteigend. Wenn die Schraubkappe von dem Ausgiesser abgeschraubt ist, sind alle Sollbruchstege gebrochen. Durch das sequenzielle Brechen der Sollbruchstege beim erstmaligen Abschrauben wird ein Knicken des Garantiebandes, welches dieses zerstören kann und das Abschrauben erschwert, verhindert. Zudem ermöglicht das sequenzielle Brechen der Sollbruchstege, dass das erstmalige Abschrauben der Schraubkappe in ästhetisch befriedigender Weise durchgeführt wird.

Die DE 24 30 775 A1 offenbart ebenfalls eine unverlierbare Verschlusskappe. Die Kappe besteht aus einem schraubbaren oberen Teil und einem unteren Kragen, der einen Wulst an der Behältermündung hintergreift. Der obere Gewindeteil der Kappe ist mit dem unteren Kragen über eine leicht abreissbare zylindrische Zunge verbunden. Diese Zunge erstreckt sich über den gesamten Umfang und ist über eine obere bzw. eine untere Verbindungszackenreihe mit dem oberen Teil und dem unteren Kragen verbunden. Diese zylindrische Zunge ist an einer Stelle des Umfangs unterbrochen, so dass sie zwei Enden erhält, von denen das eine fest mit dem schraubbaren Kappenteil und das andere fest mit dem unteren Kragen verbunden ist. Die Verbindungszacken der oberen und der unteren Reihe reissen während des Aufschraubens der Kappe undefiniert. Dadurch sind nach dem Abschrauben Zacken an der oberen und der unteren Reihe teilweise gerissen und teilweise noch mit dem Kappenteil und dem unteren Kragen verbunden. Beim Ausgiessen von Flüssigkeit kann sich die an dem Behälter baumelnde Kappe als störend erweisen, da diese in den Flüssigkeitsstrom ragen kann und ein Verschütten von Flüssigkeit bewirkt.

Aus der DE 93 18 243 U1 ist ebenfalls eine unverlierbare Verschlusskappe zum Verschliessen eines Behälters bekannt. Nach dem Abschrauben des Gewindeteils der Kappe ist dieser mit einem Fangband an dem Garantieband gehalten. Das Fangband ist möglichst kurz gehalten, damit es sich beim erstmaligen Abschrauben stark verformt und demnach ein bereits erfolgtes Abschrauben eindeutig anzeigt. Das kurze Fangband hat jedoch den Nachteil, dass der Gewindeteil beim Trinken aus dem Behälter sich in einer störenden Position für den Benutzer befindet.

### Aufgabe der Erfindung

Es ist daher eine Aufgabe der Erfindung, die oben beschriebenen Nachteile zu verhindern, indem eine unverlierbare Verschlusskappe geschaffen wird, welche bei jeglicher Benutzung des zu verschliessenden Behälters nicht hinderlich ist.

### Beschreibung

Die Lösung der gestellten Aufgabe gelingt bei einer Verschlusskappe zum Verschliessen eines Behälters durch die im kennzeichnenden Abschnitt des Patentanspruchs 1 angeführten Merkmale. Weiterbildungen und/oder vorteilhafte Ausführungsvarianten sind Gegenstand der abhängigen Patentansprüche.

Die Erfindung zeichnet sich dadurch aus, dass die Reissfestigkeit der ersten und zweiten Sollbruchstege derart festgelegt ist, dass beim Abschrauben des Gewindeteils die ersten oder die zweiten Sollbruchstege reissen, wenn diese die geringere Reissfestigkeit aufweisen, wodurch das Halteband nach dem Abschrauben des Gewindeteils an dem Gewindeteil oder dem Garantieband verbleibt. Beim Abschrauben des Gewindeteils reissen die ersten und zweiten Sollbruchelemente nicht undefiniert, sondern das Sollbruchelement mit der geringeren Reissfestigkeit reisst beim Abschrauben. Es reisst beim Abschrauben des Gewindeteils daher das erste oder das zweite Sollbruchelement definiert. Das Sollbruchelement mit der grösseren Reissfestigkeit reisst beim erstmaligen Abschrauben des Gewindeteils hingegen nicht. Das Halteband wird daher nach dem Abschrauben an dem Gewindeteil oder dem Garantieband gehalten und befindet sich in einer Position nahe dem Behälterhals. In dieser Position des Gewindeteils ist dieses an dem Behälter unverlierbar gehalten und Füllgut lässt sich aus dem Behälter ausgiessen, ohne dass der Gewindeteil dem Ausgiessstrahl im Weg ist. Dazu muss der Behälter oder der Gewindeteil mit dem Garantieband so verdreht werden, dass sich der Gewindeteil oberhalb des Ausgiessstrahls befindet.

Soll aus dem Behälter direkt getrunken werden, so kann der Gewindeteil sich zu nahe am Gesicht des Benutzers sein und stört demzufolge den Benutzer beim Trinken. Deshalb kann das Sollbruchelement mit der grösseren Reissfestigkeit manuell gebrochen werden. Dadurch hängt der Gewindeteil an dem Halteband und besitzt einen Abstand zu dem Behälterhals bzw. dem Garantieband. In dieser Position des Gewindeteils kann bequem aus dem Behälter getrunken werden. Zusätzlich kann der Gewindeteil von der Hand gehalten werden, welche auch den Behälter beim Trinken hält. Je nachdem wie der Behälter genutzt wird, ermöglicht es die Erfindung, dass der Gewindeteil in eine Position gebracht werden kann in der er das Ausgiessen des Füllgutes nicht behindert. Jedenfalls ist der Gewindeteil unverlierbar an dem Behälter gehalten. Unabhängig davon in welche Position der Gewindeteil gebracht wird, wird immer angezeigt, ob der Behälter schon einmal geöffnet wurde. Beim ersten Abschrauben des Gewindeteils bricht das erste oder das zweite Sollbruchelement und zeigt an, dass der Behälter nicht mehr originalverschlossen ist.

Denkbar ist es auch, dass an der Innenseite des Haltebandes ein Innengewinde ausgebildet ist, welches mit dem Aussengewinde des Behälterhalses zusammenwirken kann. Diese Ausbildungsform bewirkt, dass das Halteband durch das Aussengewinde in einem festen Abstand zu dem Gewindeteil positioniert ist, solange die Innengewinde des Gewindeteils und des Haltebands in dem Aussengewinde laufen. Dadurch muss das wenigstens eine zweite Sollbruchelement beim Abschrauben reissen, unabhängig davon ob dessen Reissfestigkeit und die Reissfestigkeit des wenigstens einen ersten Sollbruchelements gleich sind oder ob dessen Reissfestigkeit grösser ist als die Reissfestigkeit des wenigstens einen ersten Sollbruchelements. Folglich verbleibt bei dieser Ausbildungsform der Erfindung das Halteband nach dem Abschrauben an dem Gewindeteil, unabhängig von der Grösse der Reissfestigkeit des wenigstens einen ersten und zweiten Sollbruchelements.

Das erste Solbruchelement ist eine Mehrzahl von ersten Stegen und das zweite Sollbruchelement ist eine Mehrzahl von zweiten Stegen. Die Stege können durch ihre Bemassung, insbesondere durch die Bemassung ihres Querschnitts einfach an eine zu erzielende Reissfestigkeit angepasst werden. Denkbar sind als Sollbruchelemente auch Wände mit einer entsprechenden Wandstärke, welche sich zwischen dem Gewindeteil und dem Halteband bzw. dem Halteband und dem Garantieband erstrecken.

Zwischen dem offenen Rand des Gewindeteils und dem ersten Rand des Haltebandes ist eine Mehrzahl von ersten Stegen angeordnet. Die ersten Stege lassen sich in einer bestimmten Reissfestigkeit herstellen. Ein zusätzlicher Vorteil liegt darin, dass nicht alle ersten Stege von dem Benutzer abgerissen werden müssen, wenn die ersten Stege eine höhere Reissfestigkeit als die zweiten Stege besitzen. Dadurch kann das Halteband durch Abreissen von mehr oder weniger ersten Stegen eine bestimmte Länge haben, welche an die Behälterbenutzung angepasst werden kann.

Zwischen dem Garantieband und dem zweiten Rand des Haltebandes ist eine Mehrzahl von zweiten Stegen angeordnet. Die in dem letzten Absatz ausgeführten Vorteile für die ersten Stege gelten auch für eine Mehrzahl von zweiten Stegen.

In einer bevorzugten Ausführungsform der Erfindung ist die Reissfestigkeit der ersten Stege gleich gross und ist grösser als die Reissfestigkeit der zweiten Stege. Bei dieser Ausführungsform verbleibt das Halteband beim Abschrauben des Gewindeteils an dem Gewindeteil. Bei Bedarf lässt sich das Halteband von dem offenen Rand des Gewindeteils nach dem Abschrauben trennen. Dies kann auch in Stufen erfolgen, wenn nicht alle ersten Stege abgerissen werden.

In einer weiteren bevorzugten Ausführungsform der Erfindung ist die Reissfestigkeit der zweiten Stege gleich gross und ist grösser als die Reissfestigkeit der ersten Stege. Bei dieser Ausführungsform verbleibt das Halteband beim Abschrauben des Gewindeteils an dem Garantieband. Da nur der Gewindeteil ohne Halteband die Höhe des Behälterhalses überwinden muss, lässt sich dieser vereinfacht abschrauben. Da das Halteband an dem Garantieband verbleibt, muss dessen Höhe beim Abschrauben nicht überwunden werden.

Als vorteilhaft erweist es sich, wenn die ersten und zweiten Stege in gleichmässigen Abständen entlang des ersten bzw. des zweiten Randes angeordnet sind. Der Gewindeteil lässt sich dadurch mit gleichmässiger Kraft abschrauben. Zusätzlich kann die Länge des Haltebandes nach dem Abschrauben des Gewindeteils in gleich grossen Abstufungen gewählt werden.

Als zweckdienlich hat es sich erwiesen, wenn die ersten Stege dieselbe Querschnittsfläche aufweisen und die zweiten Stege dieselbe Querschnittsfläche aufweisen. Die Abreisskraft ist daher für die ersten Stege bzw. die zweiten Stege konstant.

Die Erfindung zeichnet sich bevorzugt dadurch aus, dass sich das Halteband über einen Kreisbogen mit einem Winkel zwischen 180 und 350 Grad und bevorzugt mit einem Winkel zwischen 270 und 350 Grad erstreckt. Durch die Grösse des Kreisbogenwinkels kann die benötigte Länge des Haltebandes festgelegt werden. Es versteht sich, dass neben der Wahl des Kreisbogenwinkels auch der Durchmesser des Gewindeteils einen Einfluss auf die Länge des Haltebandes hat. Eine optimale Länge besitzt das Halteband beispielsweise dann, wenn es bis zur Griffmulde des Behälters reicht. Dadurch kann der Benutzer den Behälter und der Gewindeteil gleichzeitig mit einer Hand halten. Dadurch baumelt der Gewindeteil nicht störend an dem Behälter, wenn Füllgut ausgeschenkt wird oder direkt aus dem Behälter getrunken wird.

Zweckmässigerweise ist zwischen dem ersten Ende und dem zweiten Ende des Haltebandes ein Spalt vorgesehen. Durch den Spalt sind das erste und das zweite Ende des Haltebandes voneinander getrennt. Vorteilhaft ist der Spalt möglichst schmal, damit der hinter dem Halteband liegende Flaschenhalsbereich möglichst umfänglich geschützt ist. Zudem führt ein möglichst schmaler Spalt zu einem möglichst langen Halteband. Bevorzugt ist der Spalt zwischen 0,5 mm und 5 mm breit.

In einer weiteren besonders bevorzugten Ausführungsform der Erfindung ist die Lage des Garantiebandes relativ zu dem ringförmigen Vorsprung des Behälterhalses in axialer Richtung und in Umfangsrichtung veränderbar. Dadurch, dass das Garantieband in axialer Richtung nach oben verschiebbar ist, wird es beim Abschrauben des Gewindeteils nach oben gezogen, bis es an dem ringförmigen Vorsprung des Behälterhalses anschlägt. Bei weiterem Drehen des Gewindeteils werden die schwächeren ersten oder zweiten Stege abgerissen. Dann hat der Gewindeteil eine ausreichende Höhe erreicht, um von dem Behälterhals weggeklappt werden zu können. Diese dafür notwendige Höhe wird erreicht, ohne dass die Stege mit der grösseren Reissfestigkeit abgerissen werden müssen. Dadurch, dass das Garantieband in Umfangsrichtung verdrehbar ist, wird auf die Stege nur eine Kraft in axialer Richtung und nicht in Umfangsrichtung ausgeübt. Die Reissfestigkeit der ersten und zweiten Stege kann dadurch für eine definierte axiale Kraft ausgelegt werden.

Zweckmässigerweise ist am dem Halteband zugewandten Rand des Garantiebandes eine Aussparung zur Aufnahme des Haltebandes vorgesehen. Wenn das Halteband kurz ausgelegt ist, wird das zweite Ende des Haltebandes dementsprechend lang, damit zwischen dem ersten und dem zweiten Ende ein Spalt vorgesehen werden kann. Das zweite Ende ist an seiner gesamten Länge mit dem Garantieband verbunden und Teil des Garantiebandes. Dadurch wird an dem Garantieband eine Aussparung für das Halteband gebildet.

In einer weiteren bevorzugten Ausführungsform der Erfindung ist die erste feste Verbindung zwischen dem ersten Ende des Haltebandes und dem offenen Rand des Gewindeteils und/oder die zweite feste Verbindung zwischen dem zweiten Ende des Haltebandes und dem Garantieband knickbar. Dadurch kann der Gewindeteil nach Abschrauben von dem Behälterhals entlang des ersten oder zweiten Endes weggeklappt werden und ist beim Ausgiessen von Füllgut nicht im Weg.

Als zweckdienlich hat es sich erwiesen, wenn am Boden des Gewindeteils ein nach innen abragender Innenkonus, z.B. in Gestalt eines Dichtzylinders oder eines Dichtringes, angeformt ist, der dazu ausgebildet ist mit der Innenwandung des Behälterhalses in der Geschlossenstellung dichtend zusammenzuwirken. Die Verschlusskappe kann daher als sogenannter "cone-sealer" wirken und dichtet den Flaschenhals zuverlässig ab.

In einer weiteren bevorzugten Ausführungsform der Erfindung besitzt das Halteband eine Breite zwischen 3 mm und 7 mm und bevorzugt eine Breite zwischen 4 mm und 5 mm. Diese Bemassung bewirkt, dass das Halteband nicht ungewollt abreisst, insbesondere wenn die Stege mit der höheren Reissfestigkeit abgerissen werden. Ausserdem wird die Verschlusskappe nicht zu hoch und ist mit standardisierten Behälterhälsen mit Aussengewinde dichtend zusammenfügbar.

Die Erfindung zeichnet sich auch dadurch aus, dass die Verschlusskappe dazu ausgebildet ist, mit einem standardisierten Behälterhals mit Aussengewinde und ringförmigem Vorsprung zusammenzuwirken. Die Verschlusskappe kann daher auf standardisierte Behälterhälse, insbesondere von PET-Getränkeflaschen, aufgesetzt werden. Behälter, welche mit der erfindungsgemässen Verschlusskappe zusammengefügt werden, müssen daher nicht eigens an die Verschlusskappe angepasst sein.

Zweckmässigerweise ist die Verschlusskappe aus einem Kunststoffmaterial, bevorzugt HDPE (High Density Polyethylen) oder PP (Polypropylen), gefertigt. Die Verschlusskappe kann daher mit Standard-Kunststoffmaterialien hergestellt werden, aus welchen auch bekannte Verschlusskappen mit Garantiering hergestellt werden.

In einer weiteren bevorzugten Ausführungsform der Erfindung sind der Gewindeteil, der Innenkonus, das Garantieband, das Halteband und das wenigstens eine erste und zweite Sollbruchelement einstückig hergestellt. Dadurch lässt sich die Verschlusskappe in einer Spritzgussform herstellen, ohne das weitere Bearbeitungsschritte notwendig wären, um das Halteband auszuformen.

Ein weiterer Aspekt der Erfindung betrifft einen Behälter aufweisend einen Behälterkörper, einen an den Behälterkörper anschliessenden Behälterhals, ein an dem Behälterhals ausgebildetes Aussengewinde und eine Verschlusskappe gemäss der obenstehenden Beschreibung. Dadurch, dass das wenigstens eine erste Sollbruchelement und das wenigstens zweite Sollbruchelement unterschiedliche Zug- bzw. Reissfestigkeiten aufweisen, brechen beim Abschrauben der Verschlusskappe von dem Behälterhals alle ersten oder alle zweiten Sollbruchelement. Die an dem Halteband den gebrochenen ersten oder zweiten Sollbruchelementen gegenüberliegende Sollbruchelemente bleiben beim Abschrauben ganz und halten den Haltering an dem Gewindeteil oder an dem Garantieband. Dadurch befindet sich der Gewindeteil nach dem Abschrauben in einer definierten Position zu dem Behälterhals. In dieser Position des Gewindeteils ist der Gewindeteil beim Ausgiessen eines Füllgutes nicht hinderlich. Soll der Gewindeteil einen vergrösserten Abstand zu dem Behälterhals einnehmen, so kann eine beliebige Anzahl von ungebrochenen Sollbruchelementen manuelle abgerissen werden. Dadurch kann verhindert werden, dass der Gewindeteil dem Benutzer des Behälters beispielsweise beim Trinken aus dem Behälter durch seinen kurzen Abstand zu dem Behälterhals im Weg ist.

In einer weiteren bevorzugten Ausführungsform der Erfindung ist an dem Behälterkörper eine eine Tiefe aufweisende Ausnehmung vorgesehen, in welche Ausnehmung die Verschlusskappe aufnehmbar ist. Dadurch besitzt die Verschlusskappe, wenn sie von dem Behälterhals entfernt bzw. abgeschraubt ist, eine definierte Halterung und verhindert, dass sie in den Ausgiessstrom während der Benutzung des Behälters ragt und dadurch die Benutzung des Behälters stört. Durch die Möglichkeit der Aufnahme bzw. dem Gehaltenwerden in der Ausnehmung ist die Verschlusskappe auch nicht im Weg, wenn aus dem Behälter direkt getrunken wird.

Als vorteilhaft hat es sich erwiesen, wenn die Verschlusskappe in der Ausnehmung durch Form- und/oder Kraftschluss gehalten ist, wenn die Verschlusskappe in der Ausnehmung aufgenommen ist. Dadurch kann die Verschlusskappe bei Benutzung des Behälters jederzeit in die Ausnehmung eingesetzt werden. Nach Verwendung des Behälters kann die Verschlusskappe aus der Ausnehmung entnommen werden und wieder auf den Behälter aufgeschraubt werden. Der Form- und/oder der Kraftschluss ermöglichen eine lösbare Verbindung zwischen der Ausnehmung und der Verschlusskappe. Der Kraftschluss kann dadurch realisiert werden, dass die Innenabmessungen der Ausnehmung geringfügig kleiner sind als die Aussenabmessungen der Verschlusskappe. Dadurch besteht zwischen der Ausnehmung und der Verschlusskappe eine Presspassung. Auch ist es denkbar, dass die Ausnehmung eine elliptisch geformte Wandung besitzt und die zylindrisch geformte Verschlusskappe an den beiden Nebenscheiteln der elliptischen Ausnehmung gehalten ist. Ein Formschluss kann durch Vorsprünge an der Innenwandung der Ausnehmung und/oder an der Aussenwandung der Verschlusskappe realisiert sein, welche mit entsprechenden Vertiefungen an der Aussenwandung der Verschlusskappe bzw. der Innenwandung der Ausnehmung zusammenwirken. Dadurch kann die Verschlusskappe in der Ausnehmung verschnappen. Der Formschluss kann durch Herausziehen der Verschlusskappe aus der Ausnehmung jederzeit gelöst werden.

Zweckmässigerweise ist der Abstand der Ausnehmung von dem Garantieband höchstens so gross ist wie die Länge des Haltebandes zwischen dem ersten und dem zweiten Ende. Dadurch erreicht die Verschlusskappe die Ausnehmung und lässt sich in diese einsetzen, ohne dass das Halteband zu kurz wäre.

In einer weiteren bevorzugten Ausführungsform der Erfindung besitzt die Ausnehmung eine zylindrische Form mit einem Boden und einer die Tiefe der Ausnehmung definierenden Mantelfläche, wobei der Innendurchmesser der Ausnehmung im Wesentlichen dem Aussendurchmesser der Verschlusskappe entspricht. Die Ausnehmung besitzt daher im Wesentlichen die Negativform der Verschlusskappe. Besteht zwischen der Verschlusskappe und der Ausnehmung ein Kraftschluss, so ist der Innendurchmesser der Ausnehmung geringfügig kleiner als der Aussendurchmesser der Verschlusskappe und demnach ist zwischen der Ausnehmung und der Verschlusskappe eine Presspassung vorhanden.

In vorteilhafter Weise ist die Tiefe der Ausnehmung ≤ der Höhe der Verschlusskappe. Dadurch ragt die Verschlusskappe aus der Ausnehmung und lässt sich zur Entnahme aus der Ausnehmung an dem Bereich des Mantels, welcher die Ausnehmung überragt gut angreifen. Denkbar wäre es auch, dass die Verschlusskappe an dem Halteband aus der Ausnehmung herausgezogen wird.

Weitere Vorteile und Merkmale ergeben sich aus der nachfolgenden Beschreibung eines Ausführungsbeispiels der Erfindung unter Bezugnahme auf die schematischen Darstellungen. Es zeigen in nicht massstabsgetreuer Darstellung:
- Figur 1:: eine Seitenansicht einer Verschlusskappe und dem oberen Teil eines Behälters auf den die Verschlusskappe aufgeschraubt ist;
- Figur 2:: eine Ansicht in welcher die Verschlusskappe von einem Garantieband teilweise getrennt ist und mit einem zweiten Ende eines Haltebandes an dem Garantieband gehalten ist;
- Figur 3:: eine Ansicht in welcher die Verschlusskappe zusätzlich von dem Halteband teilweise getrennt ist und von einem ersten Ende des Haltebandes gehalten ist;
- Figur 4:: eine isometrische Ansicht des Behälters mit einer Ausnehmung im Schulterbereich ohne Verschlusskappe;
- Figur 5:: eine isometrische Ansicht des Behälters und der Verschlusskappe, wobei die Verschlusskappe in der Ausnehmung aufgenommen ist und
- Figur 6:: eine Schnittdarstellung durch den Behälter aus Figur 5 entlang der Längsachse des Behälters.

In den Figuren 1 bis 3 ist eine Verschlusskappe gezeigt, welche gesamthaft mit dem Bezugszeichen 11 bezeichnet ist. Die Verschlusskappe 11 ist unverlierbar an einem Behälter 13, insbesondere an einer Flasche 13 gehalten. Die Verschlusskappe 11 umfasst einen zylindrischen Gewindeteil 15, ein Garantieband 17 und ein Halteband 19.

Der Gewindeteil 15 umfasst einen Boden 21 und einen ersten zylindrischen Mantel 23 mit einem offenen Rand 25. An der Innenseite des Mantels 23 ist ein Innengewinde 27 ausgeformt. Der Behälter 13 umfasst einen Behälterkörper 28 und einen an den Behälterkörper 28 anschliessend Behälterhals 29. Der Behälterhals 29 ist als ein zweiter zylindrischer Mantel ausgebildet. An dem Behälterhals 29 ist ein Aussengewinde 31 ausgeformt, welches mit dem Innengewinde 27 zusammenwirkt. Dadurch kann der Gewindeteil 15 auf den Behälterhals 29 auf- und von diesem abgeschraubt werden. Die Verschlusskappe 11 verschliesst die Ausgiessöffnung 32, welche innerhalb des Behälterhalses 29 vorgesehen ist.

Das Garantieband 17 ist formschlüssig an dem Behälterhals 13 gehalten. Dazu ist an der Aussenseite des Behälterhalses 29 ein ringförmiger Vorsprung ausgeformt, welcher von Vorsprüngen, ausgebildet an der Innenseite des Garantiebandes 17, untergriffen werden kann (in den Figuren nicht gezeigt). Das Garantieband 17 ist relativ zu dem Behälterhals 29 verdrehbar.

Das Halteband 19 besitzt ein erstes Ende 33 und ein zweites Ende 35. Das erste Ende 33 ist fest mit dem offenen Rand 25 verbunden. Das zweite Ende 35 ist fest mit dem Garantieband 17 verbunden. Dadurch ist die Verschlusskappe 11 unverlierbar an dem Behälter 13 gehalten. Ferner hat das Halteband einen ersten Rand 37 und einen zweiten Rand 39. Der erste Rand 37 ist mit mehreren ersten Sollbruchstegen 41 mit dem offenen Rand 25 verbunden und der zweite Rand 39 ist mit mehreren zweiten Sollbruchstegen 43 mit dem Garantieband 17 lösbar verbunden. Bevorzugt ist es, wenn das Halteband 19 eine Breite zwischen 4 mm und 5 mm besitzt, damit es ausreichend stabil ist, und dass es manuell von dem Gewindeteil 15 oder dem Garantieband 17 abgezogen werden kann.

Die ersten und zweiten Sollbruchstege 41, 43 weisen unterschiedliche Reissfestigkeiten auf. D.h. die ersten Sollbruchstege 41 können eine grössere Reissfestigkeit als die zweiten Sollbruchstege 43 besitzen oder die zweiten Sollbruchstege 43 können eine grössere Reissfestigkeit als die ersten Sollbruchstege 41 besitzen. Bevorzugt sind die ersten und die zweiten Sollbruchstege 41, 43 in gleichmässigen Abständen an dem ersten Rand 37 bzw. an dem zweiten Rand 39 angeordnet bzw. ausgeformt. Auch ist es bevorzugt, wenn die Querschnittsflächen der ersten Sollbruchstege 41 gleich gross sind und wenn die Querschnittsflächen der zweiten Sollbruchstege 43 gleich gross sind.

Dadurch, dass die ersten und die zweiten Sollbruchstege 41, 43 unterschiedliche Zug- und Reissfestigkeiten besitzen, brechen beim Abschrauben des Gewindeteils 15 entweder die ersten Sollbruchstege 41 oder die zweiten Sollbruchstege 43. Nach dem Abschrauben des Gewindeteils 15 verbleibt das Halteband 19 daher an dem Gewindeteil 15 oder an dem Garantieband 17. Das Garantieband 17 ist gegenüber dem ringförmigen Vorsprung des Behälterhalses in axialer Richtung um einige Millimeter verschiebbar. Dadurch kann das Halteband 19 vollständig an dem Gewindeteil 15 oder an dem Garantieband 17 verbleiben, da das Halteband 19 beim Abschrauben des Gewindeteils 15 keine "Höhe" zwischen dem Gewindeteil 15 und dem Garantieband 17 bereitstellen muss.

In Figur 2 ist die Ausführungsform gezeigt, bei welcher die zweiten Sollbruchstege 43 eine geringere Reissfestigkeit als die ersten Sollbruchstege 41 besitzen. Dadurch reissen die zweiten Sollbruchstege 43 beim Abschrauben und das Halteband 19 verbleibt beim Abschrauben an dem Gewindeteil 15. Bevorzugt ist die Verbindung zwischen dem zweiten Ende 35 und dem Garantieband knickbar, wodurch der Gewindeteil 15 von dem Behälterhals 29 wegbiegbar ist. Die Position des Gewindeteils wie in Figur 2 gezeigt ist optimal, um Flüssigkeit aus der Flasche 13 in ein Glas einzuschenken. Der Gewindeteil 15 ist dem Flüssigkeitsstrahl nicht im Weg.

Soll aus der Flasche 13 direkt getrunken werden, so kann der Gewindeteil 15 gemäss der Position in Figur 2 beim Trinken stören. Dann kann das Halteband 19 auch von dem Gewindeteil 15 abgezogen werden, indem die ersten Sollbruchstege 41 abgerissen werden. Dies führt zu einer Position des Gewindeteils 15 wie in Figur 3 gezeigt. Der Gewindeteil 15 ist weiterhin an der Flasche 13 gehalten, ist beim Trinken aus der Flasche 13 dem Benutzer jedoch nicht mehr im Weg. Der Gewindeteil 15 kann während dem Trinken zusammen mit der Flasche 13 an der Griffmulde 45 gehalten werden. Es können auch nur einige der ersten Sollbruchstege 41 abgerissen werden, um eine passende Länge des Haltebandes 19 zu erhalten. Genauso denkbar ist es, dass beim Abschrauben des Gewindeteils 15 das Halteband 19 an dem Garantieband 17 verbleibt. Dann ist es bevorzugt, wenn die Verbindung zwischen dem ersten Ende 33 und dem Garantieband 17 knickbar ist.

Die Länge des Haltebandes 19 kann durch den Winkel des Kreisbogens bestimmt werden, dessen Länge der Länge des Haltebandes 19 entspricht. Bevorzugt ist der Kreisbogenwinkel zwischen 270 und 350 Grad. Das Halteband 19 besitzt bei diesem Winkel die richtige Länge, damit der Gewindeteil 15 während dem Trinken aus der Flasche 13 mit einer Hand zusammen mit der Flasche 13 gehalten werden kann. Es versteht sich, dass die Länge des Haltebandes auch vom Durchmesser der Verschlusskappe 11 abhängig ist. Es kann daher sinnvoll sein, bei grösseren Durchmessern, beispielsweise Verschlusskappen mit einem Aussendurchmesser von 38 mm, den Kreisbogenwinkel zu reduzieren, damit das Halteband 19 die gewünschte Länge besitzt und der unverlierbare Gewindeteil 15 bei der Benutzung des Behälters 13 nicht im Weg ist.

An der Verschlusskappe 11 ist zwischen dem ersten und dem zweiten Ende 33,35 des Haltebandes 19 ein Spalt 47 vorgesehen, damit das Halteband 19 ein erstes und ein zweites Ende 33,35 erhält.

Die Verschlusskappe 11 ist aus einem Kunststoff gefertigt. Als bevorzugte Kunststoffe kommen unter anderem PP und HDPE in Betracht.

In den Figuren 4 bis 6 ist der Behälter 13 in einer Ausführungsform gezeigt, in welcher an dem Behälterkörper 28 eine Ausnehmung 49 vorgesehen ist. Die Ausnehmung 49 besitzt eine zylindrische Form mit einem Boden 51 und einer Mantelfläche 53. Die Ausnehmung 49 ist bevorzugt im Schulterbereich 55 des Behälters vorgesehen bzw. ausgebildet. Der Schulterbereich 55 bildet den Übergang zwischen dem zylindrischen Teil 57 des Behälterkörpers 28 und dem Behälterhals 29.

In den Figuren 5 und 6 ist die Verschlusskappe 11 gezeigt, wenn sie in der Ausnehmung 49 aufgenommen ist bzw. in die Ausnehmung 49 hineingesteckt ist. Damit das Halteband 19 nicht im Weg ist, muss die Verschlusskappe 11 mit ihrer dem Halteband abgewandten Seite voraus in die Ausnehmung 49 hineingesteckt werden. Die Verschlusskappe 11 muss in der Ausnehmung 49 gehalten werden, damit sie bei Benutzung des Behälters 13 nicht aus der Ausnehmung 49 herausfällt. Deshalb ist die Verschlusskappe 11, insbesondere deren Aussenwand 59, durch einen Kraftschluss und/oder einen Formschluss gehalten.

Ein Kraftschluss zwischen der Aussenwand 59 und der Mantelfläche 53 kann am einfachsten dadurch erzielt werden, indem der Aussendurchmesser der Verschlusskappe 11 geringfügig grösser als der Innendurchmesser der Ausnehmung 49 ist. Dadurch wird eine Presspassung erreicht und die Verschlusskappe 11 ist in der Ausnehmung verklemmt.

Ein Formschluss kann erzielt werden, indem an der Aussenwand 59 Vorsprünge oder Vertiefungen ausgebildet sind, welche mit entsprechenden Vertiefungen oder Vorsprüngen, ausgebildet an der Mantelfläche 53 zusammenwirken. Dadurch kann die Verschlusskappe 11 mit der Ausnehmung 49 verschnappen.

Die Ausnehmung 49 ist an dem Behälter 13 derart positioniert, dass die Verschlusskappe 11 die Ausnehmung 49 erreicht, obwohl die Verschlusskappe 11 an dem Halteband 19 hängt. Der Abstand der Ausnehmung 49, insbesondere des Bereiches der Ausnehmung 49, welcher dem Behälterhals 29 am nächsten gelegen ist, ist demzufolge so zu wählen, dass er höchstens so gross ist wie die Länge des Haltebandes 19 zwischen dem ersten Ende 33 und dem zweiten Ende 35.

Bevorzugt ist es, wenn die Tiefe 61 der Ausnehmung 49 kleiner oder gleich der Höhe 63 der Verschlusskappe 11 ist. Diese aufeinander abgestimmten Abmessungen der Verschlusskappe 11 und der Ausnehmung 49 ermöglichen es, dass die Verschlusskappe 11 an ihrem aus der Ausnehmung 49 überstehenden Bereich gegriffen werden kann und aus der Ausnehmung 49 herausgezogen werden kann, um den Behälter 11 wieder zu verschliessen.

Die Ausnehmung 49 ermöglicht es, dass die von dem Behälterhals 29 entfernte Verschlusskappe 11 an dem Behälter 13 gesichert werden kann, damit diese beim Trinken aus dem Behälter 11 oder beim Ausgiessen des Behälterinhalts nicht stört.

### Legende:

- 11: Verschlusskappe
- 13: Behälter, Flasche
- 15: Gewindeteil
- 17: Garantieband
- 19: Halteband
- 21: Boden des Gewindeteils
- 23: Erster zylindrischer Mantel
- 25: Offener Rand
- 27: Innengewinde
- 28: Behälterkörper
- 29: Behälterhals
- 31: Aussengewinde
- 32: Ausgiessöffnung
- 33: Erstes Ende des Haltebandes
- 35: Zweites Ende des Haltebandes
- 37: Erster Rand des Haltebandes
- 39: Zweiter Rand des Haltebandes
- 41: Erste Sollbruchstege
- 43: Zweite Sollbruchstege
- 45: Griffmulde
- 47: Spalt
- 49: Ausnehmung
- 51: Boden der Ausnehmung
- 53: Mantelfläche der Ausnehmung
- 55: Schulterberich des Behälters
- 57: Zylindrischer Teil
- 59: Aussenwand der Verschlusskappe
- 61: Tiefe der Ausnehmung
- 63: Höhe der Verschlusskappe

## Patentansprüche

1. Verschlusskappe (11) zum Verschliessen der Ausgiessöffnung (32) eines Behälters (13), aufweisend
- einen zylindrischen Gewindeteil (15) mit einem offenen Rand (25) und einem Innengewinde (27), welches mit einem Aussengewinde (31) eines Behälterhalses (29) des Behälters (13) zusammenwirken kann,
- ein Garantieband (17), welches dazu ausgebildet ist an einem an dem Behälterhals (29) ausgeformten Vorsprung gehalten zu sein und
- ein Halteband (19) mit einem ersten und einem zweiten Ende (33,35) und einem ersten und zweiten Rand (37,39), wobei das erste Ende (33) mit dem offenen Rand (25) des Gewindeteils (15) fest verbunden ist, das zweite Ende (35) mit dem Garantieband (17) fest verbunden ist, der erste Rand (37) mit einer Mehrzahl von ersten Sollbruchstegen (41) mit dem offenen Rand (25) des Gewindeteils (15) lösbar verbunden ist und der zweite Rand (39) mit einer Mehrzahl von zweiten Sollbruchstegen (43) mit dem Garantieband (17) lösbar verbunden ist, wobei die ersten Sollbruchstege (41) und die zweiten Sollbruchstege (43) unterschiedliche Zug- bzw. Reissfestigkeiten aufweisen,
**dadurch gekennzeichnet,**
**dass** die Reissfestigkeit der ersten und zweiten Sollbruchstege (41,43) derart festgelegt ist, dass beim Abschrauben des Gewindeteils (15) die ersten oder die zweiten Sollbruchstege (41,43) reissen, wenn diese die geringere Reissfestigkeit aufweisen, wodurch das Halteband (19) nach dem Abschrauben des Gewindeteils (15) an dem Gewindeteil (15) oder dem Garantieband (17) verbleibt.

2. Verschlusskappe nach Anspruch 1, **dadurch gekennzeichnet, dass** die Reissfestigkeit der ersten Sollbruchstege (41) gleich gross ist und grösser ist als die Reissfestigkeit der zweiten Sollbruchstege (43).

3. Verschlusskappe nach Anspruch 1, **dadurch gekennzeichnet, dass** die Reissfestigkeit der zweiten Sollbruchstege (43) gleich gross ist und grösser ist als die Reissfestigkeit der ersten Sollbruchstege (41).

4. Verschlusskappe nach einem der vorangehenden Ansprüche, **dadurch gekennzeichnet, dass** die ersten und zweiten Sollbruchstege (41,43) in gleichmässigen Abständen entlang des ersten bzw. des zweiten Randes (37,39) angeordnet sind.

5. Verschlusskappe nach einem der vorangehenden Ansprüche, **dadurch gekennzeichnet, dass** die ersten Sollbruchstege (41) dieselbe Querschnittsfläche aufweisen und die zweiten Sollbruchstege (43) dieselbe Querschnittsfläche aufweisen.

6. Verschlusskappe nach einem der vorangehenden Ansprüche, **dadurch gekennzeichnet, dass** sich das Halteband (19) über einen Kreisbogen mit einem Winkel zwischen 180 und 350 Grad und bevorzugt mit einem Winkel zwischen 270 und 350 Grad erstreckt.

7. Verschlusskappe nach einem der vorangehenden Ansprüche, **dadurch gekennzeichnet, dass** zwischen dem ersten Ende (33) und dem zweiten Ende (35) des Haltebandes (19) ein Spalt (47) vorgesehen ist.

8. Verschlusskappe nach einem der vorangehenden Ansprüche, **dadurch gekennzeichnet, dass** die Lage des Garantiebandes (17) relativ zu dem ringförmigen Vorsprung des Behälterhalses (29) in axialer Richtung und in Umfangsrichtung veränderbar ist.

9. Verschlusskappe nach einem der vorangehenden Ansprüche, **dadurch gekennzeichnet, dass** an dem Halteband (19) zugewandten Rand des Garantiebandes (17) eine Aussparung zur Aufnahme des Haltebandes (19) vorgesehen ist.

10. Verschlusskappe nach einem der vorangehenden Ansprüche, **dadurch gekennzeichnet, dass** die erste feste Verbindung zwischen dem ersten Ende (33) des Haltebandes (19) und dem offenen Rand (25) des Gewindeteils (15) und/oder die zweite feste Verbindung zwischen dem zweiten Ende (35) des Haltebandes (19) und dem Garantieband (17) knickbar ist.

11. Verschlusskappe nach einem der vorangehenden Ansprüche, **dadurch gekennzeichnet, dass** am Boden des Gewindeteils (15) ein nach innen abragender Innenkonus, z.B. in Gestalt eines Dichtzylinders oder eines Dichtringes, angeformt ist, der dazu ausgebildet ist mit der Innenwandung des Behälterhalses (29) in der Geschlossenstellung dichtend zusammenzuwirken.

12. Verschlusskappe nach einem der vorangehenden Ansprüche, **dadurch gekennzeichnet, dass** das Halteband (19) eine Breite zwischen 3 mm und 7 mm und bevorzugt eine Breite zwischen 4 mm und 5 mm besitzt.

13. Verschlusskappe nach einem der vorangehenden Ansprüche, **dadurch gekennzeichnet, dass** die Verschlusskappe (11) dazu ausgebildet ist, mit einem standardisierten Behälterhals (29) mit Aussengewinde (31) und ringförmigem Vorsprung zusammenzuwirken.

14. Verschlusskappe nach einem der vorangehenden Ansprüche, **dadurch gekennzeichnet, dass** die Verschlusskappe (11) aus einem Kunststoffmaterial, bevorzugt PP oder HDPE gefertigt ist.

15. Verschlusskappe nach einem der Ansprüche 11 bis 14, **dadurch gekennzeichnet, dass** der Gewindeteil (15), der Innenkonus, das Garantieband (17), das Halteband (19) und das wenigstens eine erste und zweite Sollbruchelement (41,43) einstückig hergestellt sind.

16. Behälter (13) aufweisend
- einen Behälterkörper (28),
- einen an den Behälterkörper anschliessenden Behälterhals (29),
- ein an dem Behälterhals (29) ausgebildetes Aussengewinde (31) und
- eine Verschlusskappe (11) zum Verschliessen einer innerhalb des Behälterhalses (29) vorgesehenen Ausgiessöffnung (32),
die Verschlusskappe (11) aufweisend
- einen zylindrischen Gewindeteil (15) mit einem offenen Rand (25) und einem Innengewinde (27), welches mit dem Aussengewinde (31) des Behälterhalses (29) zusammenwirkt,
- ein Garantieband (17), welches an einem am Behälterhals (29) ausgeformten Vorsprung gehalten ist und
- ein Halteband (19) mit einem ersten und einem zweiten Ende (33,35) und einem ersten und zweiten Rand (37,39), wobei das erste Ende (33) mit dem offenen Rand (25) des Gewindeteils (15) fest verbunden ist, das zweite Ende (35) mit dem Garantieband (17) fest verbunden ist, der erste Rand (37) mit einer Mehrzahl von ersten Sollbruchstegen (41) mit dem offenen Rand (25) des Gewindeteils (15) lösbar verbunden ist und der zweite Rand (39) mit einer Mehrzahl von zweiten Sollbruchstegen (43) mit dem Garantieband (17) lösbar verbunden ist,
**dadurch gekennzeichnet,**
**dass** die Verschlusskappe eine Verschlusskappe (11) gemäss einem der Ansprüche 1 bis 15 ist.

17. Behälter nach Anspruch 16, **dadurch gekennzeichnet, dass** an dem Behälterkörper (28) eine eine Tiefe (61) aufweisende Ausnehmung (49) vorgesehen ist, in welche Ausnehmung (49) die Verschlusskappe (11) aufnehmbar ist.

18. Behälter nach Anspruch 17, **dadurch gekennzeichnet, dass** die Verschlusskappe (11) in der Ausnehmung (49) durch Form- und/ oder Kraftschluss gehalten ist, wenn die Verschlusskappe (11) in der Ausnehmung (49) aufgenommen ist.

19. Behälter nach Anspruch 17 oder 18, **dadurch gekennzeichnet, dass** der Abstand der Ausnehmung (49) von dem Garantieband (17) höchstens so gross ist wie die Länge des Haltebandes (19) zwischen dem ersten und dem zweiten Ende (33,35).

20. Behälter nach einem der Ansprüche 17 bis 19, **dadurch gekennzeichnet, dass** die Ausnehmung (49) eine zylindrische Form mit einem Boden (51) und einer die Tiefe (61) der Ausnehmung (49) definierenden Mantelfläche (53) besitzt, wobei der Innendurchmesser der Ausnehmung (49) im Wesentlichen dem Aussendurchmesser der Verschlusskappe (11) entspricht.

21. Behälter nach einem der Ansprüche 17 bis 20, **dadurch gekennzeichnet, dass** die Tiefe (61) der Ausnehmung ≤ der Höhe (63) der Verschlusskappe (11) ist.

## Claims

1. A closing cap (11) for closing the pouring opening (32) of a container (13), comprising:
- a cylindrical threaded part (15), which has an open edge (25) and an internal screw thread (27), which can interact with an external screw thread (31) of a container neck (29) of the container (13);
- a tamper-proof strip (17), which is designed to be retained on a protrusion formed on the container neck (29); and
- a retaining strip (19), which has a first and a second end (33, 35) and a first and a second edge (37, 39), the first end (33) being fixedly connected to the open edge (25) of the threaded part (15), the second end (35) fixedly connected to the tamper-proof strip (17), the first edge (37) being detachably connected to the open edge (25) of the threaded part (15) by means of a plurality of first predetermined breaking webs (41), and the second edge (39)being detachably connected to the tamper-proof strip (17) by means of a plurality of second predetermined breaking webs (43), wherein the first predetermined breaking webs (41) and the second predetermined breaking webs (43) show different tensile and tear strengths, respectively,
**characterized in**
**that** the tear strength of the first and the second predetermined breaking webs (41,43) is determined in such a way, that when unscrewing the threaded part (15) the first or second predetermined breaking elements tear, if they show the lower tear strength, whereby the retaining strip (19) remains on the threaded part (15) or on the tamper-proof strip (17) after unscrewing of the threaded part (15).

2. The closing cap according to claim 1, **characterized in that** the tear strength of the plurality of first predetermined breaking webs (41) is equal and greater than the tear strength of the second predetermined breaking webs (43).

3. The closing cap according to claim 1, **characterized in that** the tear strength of the plurality of second predetermined breaking webs (43) is equal and greater than the tear strength of the first predetermined breaking webs (41).

4. The closing cap according to anyone of the preceding claims, **characterized in that** the first and second predetermined breaking webs (41,43) are evenly spaced along the first and the second edge (37, 39), respectively.

5. The closing cap according to anyone of the preceding claims, **characterized in that** the first predetermined breaking webs (41) have the same cross-sectional area and the second predetermined breaking webs (43) have the same cross-sectional area.

6. The closing cap according to anyone of the preceding claims, **characterized in that** the retaining strip (19) extends over a circular arc with an angle between 180 and 350 degrees and preferably with an angle between 270 and 350 degrees.

7. The closing cap according to anyone of the preceding claims, **characterized in that** a gap (47) is provided between the first end (33) and the second end (35) of the retaining strip (19).

8. The closing cap according to anyone of the preceding claims, **characterized in that** the position of the tamper-proof strip (17) relative to the annular protrusion of the container neck (29) can be changed in the axial direction and in the circumferential direction.

9. The closing cap according to anyone of the preceding claims, **characterized in that** a recess for receiving the retaining strip (19) is provided on the edge of the tamper proof strip (17) facing the retaining strip (19).

10. The closing cap according to anyone of the preceding claims, **characterized in that** the first fixed connection between the first end (33) of the retaining strip (19) and the open edge (25) of the threaded part (15) and/or the second fixed connection between the second end (35) of the retaining strip (19) and the tamper-proof strip (17) is bendable.

11. The closing cap according to anyone of the preceding claims, **characterized in that** the base of the threaded part (15) an inwardly protruding inner cone, e.g., in the form of a sealing cylinder or a sealing ring, is formed which is designed to interact sealingly with the inner wall of the container neck (29) in the closed position.

12. The closing cap according to anyone of the preceding claims, **characterized in that** the retaining strip (19) has a width between 3 mm and 7 mm and preferably a width between 4 mm and 5 mm.

13. The closing cap according to anyone of the preceding claims, **characterized in that** the closing cap (11) is designed to interact with a standardized container neck (29) with an external screw thread (31) and an annular protrusion.

14. The closing cap according to anyone of the preceding claims, **characterized in that** the closing cap (11) is made of a plastic material, preferably PP or HDPE.

15. The closing cap according to anyone of claims 11 to 14, **characterized in that** threaded part (15), the inner cone, the tamper-proof strip (17), the retaining strip (19), and the at least one first and second predetermined breaking element (41, 43) are produced integrally.

16. A container (13), comprising:
- a container body (28),
- a container neck (29) adjoining the container body,
- an external screw thread (31) formed on the container neck (29) and
- a closing cap (11) for closing a pouring opening (32) provided within the container neck (29), the closing cap (11) comprising
- a cylindrical threaded part (15), which has an open edge (25) and an internal screw thread (27), which interacts with the external screw thread (31) of the container neck (29),
- a tamper-proof strip (17), which is retained on a protrusion formed on the container neck (29), and
- a retaining strip (19), which has a first and a second end (33,35) and a first and second edge (37,39), the first end (33) being fixedly connected to the open edge (25) of the threaded part (15), the second end (35) being fixedly connected to the tamper-proof strip (17), the first edge (37) being detachably connected to the open edge (25) of the threaded part (15) by means of a plurality of first predetermined breaking webs (41), and the second edge (39) being detachably connected to the tamper-proof strip (17) by means of a plurality of second predetermined breaking webs (43),
**characterized in**
**that** the closing cap is a closing cap (11) according to any one of claims 1 to 15.

17. Container according to claim 16, **characterized in that** a recess (49) having a depth (61) is provided on the container body (28), in which recess (49) the closing cap (11) can be received.

18. Container according to claim 17, **characterized in that** the closing cap (11) is retained in the recess (49) by a form fit and/or force fit when the closing cap (11) is received in the recess (49).

19. Container according to claim 17 or 18, **characterized in that** the distance between the recess (49) and the tamper-proof strip (17) is at most as great as the length of the retaining strip (19) between the first and second ends (33, 35).

20. Container according to any of claims 17 to 19, **characterized in that** the recess (49) has a cylindrical shape with a base (51) and a lateral surface (53) defining the depth (61) of the recess (49), the an inner diameter of the recess (49) being essentially the same as the an outer diameter of the closing cap (11).

21. Container according to any of claims 17 to 20, **characterized in that** the depth (61) of the recess is ≤ the height (63) of the closing cap (11).

## Revendications

1. Bouchon de fermeture (11) pour fermer l'ouverture verseuse (32) d'un récipient (13) qui présente :
- une partie filetée cylindrique (15) avec un bord ouvert (25) et un filet intérieur (27) qui peut coopérer avec un filet extérieur (31) d'un col de récipient (29) du récipient,
- une bande de garantie (17) qui est configurée pour être maintenue sur une saillie moulée sur le récipient (29) et
- une bande de retenue (19) avec une première et une seconde extrémité (33, 35) et un premier et un second bord (37, 39), la première extrémité (33) étant reliée de manière fixe au bord ouvert (25) de la partie filetée (15), la seconde extrémité (35) étant reliée de manière fixe à la bande de garantie (17), le premier bord (37) avec une multitude de premières pattes de rupture (41) étant relié de manière amovible au bord ouvert (35) de la partie filetée (15) et le second bord (39) étant relié de manière amovible à une multitude de secondes pattes de rupture (43) avec la bande de garantie (17), les premières pattes de rupture (41) et les secondes pattes de rupture (43) présentant différentes résistances à la traction et à la déchirure,
**caractérisé en ce**
**que** la résistance à la rupture des premières et des secondes pattes de rupture (41, 43) est fixée telle que, lors du dévissage de la partie filetée (15), les premières ou les secondes pattes de rupture (41, 43) se déchirent, lorsque celles-ci présentent la résistance à la déchirure la plus faible si bien que la bande de retenue (19) reste, après le dévissage de la partie filetée (15), sur la partie filetée (15) ou la bande de garantie (17).

2. Bouchon de fermeture selon la revendication 1, **caractérisé en ce que** la résistance à la déchirure des premières pattes de rupture (41) est égale ou supérieure à la résistance à la déchirure des secondes pattes de rupture (43).

3. Bouchon de fermeture selon la revendication 1, **caractérisé en ce que** la résistance à la déchirure des secondes pattes de rupture (43) est égale ou supérieure à la résistance à la déchirure des premières pattes de rupture (41).

4. Bouchon de fermeture selon l'une des revendications précédentes, **caractérisé en ce que** les premières pattes de rupture et les secondes pattes de rupture (41, 43) sont placées à des distances égales le long du premier et/ou du second bord (37, 39).

5. Bouchon de fermeture selon l'une des revendications précédentes, **caractérisé en ce que** les premières pattes de rupture (41) présentent la même section transversale et les secondes pattes de rupture (43) présentent la même section transversale.

6. Bouchon de fermeture selon l'une des revendications précédentes, **caractérisé en ce que** la bande de retenue (19) s'étend sur un arc de cercle avec un angle entre 180 et 350 degrés et de préférence avec un angle entre 270 et 350 degrés.

7. Bouchon de fermeture selon l'une des revendications précédentes, **caractérisé en ce qu'**il est prévu une fente (47) entre la première extrémité (33) et la seconde extrémité (35) de la bande de retenue (19).

8. Bouchon de fermeture selon l'une des revendications précédentes, **caractérisé en ce que** la position de la bande de retenue (17) peut varier par rapport à la saillie annulaire du col du récipient dans le sens axial et dans le sens de la circonférence.

9. Bouchon de fermeture selon l'une des revendications précédentes, **caractérisé en ce qu'**il est prévu un évidement pour loger la bande de retenue (19) sur le bord de la bande de retenue (17) qui est tourné vers la bande de retenue (19).

10. Bouchon de fermeture selon l'une des revendications précédentes, **caractérisé en ce que** la première jonction fixe entre la première extrémité (33) de la bande de retenue (19) et le bord ouvert (25) de la partie filetée (15) et/ou la seconde jonction fixe entre la seconde extrémité (35) de la bande de retenue (19) et la bande de garantie (17) est pliable.

11. Bouchon de fermeture selon l'une des revendications précédentes, **caractérisé en ce qu'**un cône intérieur qui fait saillie vers l'intérieur, par exemple en forme de cylindre d'étanchéité ou d'anneau d'étanchéité, est moulé sur le fond de la partie filetée (15), cône qui est configuré pour coopérer de manière étanche avec la paroi intérieure du col du récipient (29) en position fermée.

12. Bouchon de fermeture selon l'une des revendications précédentes, **caractérisé en ce que** la bande de retenue (19) possède une largeur entre 3 mm et 7 mm et de préférence une largeur entre 4 mm et 5 mm.

13. Bouchon de fermeture selon l'une des revendications précédentes, **caractérisé en ce que** le bouchon de fermeture (11) est configuré pour coopérer avec un col de récipient standardisé (29) avec un filet extérieur (31) et une saillie annulaire.

14. Bouchon de fermeture selon l'une des revendications précédentes, **caractérisé en ce que** le bouchon de fermeture (11) est fabriqué en une matière plastique, de préférence du PP ou du PEHD.

15. Bouchon de fermeture selon l'une des revendications 11 à 14, **caractérisé en ce que** la partie filetée (15), le cône intérieur, la bande de garantie (17), la bande de retenue (19) et le au moins un premier et second élément de rupture (41, 43) sont fabriqués en une pièce

16. Récipient (13) qui présente
- un corps de récipient (28),
- un col de récipient (29) qui se rattache au corps de récipient (28),
- un filet extérieur (31) configuré sur le col du récipient (29) et
- un bouchon de fermeture (11) pour fermer une ouverture verseuse (32) prévue à l'intérieur du col du récipient (29),
le bouchon de fermeture (11) présentant
- une partie filetée cylindrique (15) avec un bord ouvert (25) et un filet intérieur (27) qui peut coopérer avec le filet extérieur (31) du col de récipient (29),
- une bande de garantie (17) qui est configurée pour être maintenue sur une saillie moulée sur le récipient (29) et
- une bande de retenue (19) avec une première et une seconde extrémité (33, 35) et un premier et un second bord (37, 39), la première extrémité (33) étant reliée de manière fixe au bord ouvert (25) de la partie filetée (15), la seconde extrémité (35) étant reliée de manière fixe à la bande de garantie (17), le premier bord (37) avec une multitude de premières pattes de rupture (41) étant relié de manière amovible au bord ouvert (35) de la partie filetée (15) et le second bord (39) étant relié de manière amovible à une multitude de secondes pattes de rupture (43) avec la bande de garantie (17),
**caractérisé en ce que** le bouchon de fermeture est un bouchon de fermeture (11) selon l'une des revendications 1 à 15.

17. Récipient selon la revendication 16, **caractérisé en ce qu'**il est prévu, sur le corps de récipient (18), un évidement (49) qui présente une profondeur (61) évidement (49) dans lequel le bouchon de fermeture (11) peut être logé.

18. Récipient selon la revendication 17, **caractérisé en ce que** le bouchon de fermeture (11) est maintenu dans l'évidement (49) par conjugaison de formes ou par force lorsque le bouchon de fermeture (11) est logé dans l'évidement (49).

19. Récipient selon la revendication 17 ou 18, **caractérisé en ce que** la distance entre l'évidement (49) et la bande de garantie (17) est au plus aussi grande que la longueur de la bande de retenue (1) entre la première et la seconde extrémité (33, 35).

20. Récipient selon l'une des revendications 17 à 19, **caractérisé en ce que** l'évidement (49) possède une forme cylindrique avec un fond (51) et une surface latérale (53) qui définit la profondeur (61) de l'évidement (49), le diamètre intérieur de l'évidement (49) correspondant substantiellement au diamètre extérieur du bouchon de fermeture (11).

21. Récipient selon l'une des revendications 17 à 20, **caractérisé en ce que** la profondeur (61) de l'évidement est inférieure ou égale à la hauteur (63) du bouchon de fermeture (11).
